# EUROPÄISCHE PATENTSCHRIFT

(11) **EP 1 949 359 B1**
(45) Veröffentlichungstag und Bekanntmachung des Hinweises auf die Patenterteilung: **17.03.2010**
(21) Anmeldenummer: 06763925.2
(22) Anmeldetag: 28.06.2006
(51) Int. Cl.: G09G 3/36, G02F 1/133

(54) **SCHALTUNG ZUR ERZEUGUNG EINER VERÄNDERBAREN VORSPANNUNG FÜR EINE LCD-ANZEIGEEINHEIT**
CIRCUIT FOR PRODUCING A VARIABLE BIAS FOR AN LCD DISPLAY UNIT
CIRCUIT DE RÉALISATION D'UNE POLARISATION VARIABLE POUR UNITÉ D'AFFICHAGE LCD

(30) Priorität: 18.11.2005 DE 102005055149
(43) Veröffentlichungstag der Anmeldung: 30.07.2008
(73) Patentinhaber: SIEMENS AKTIENGESELLSCHAFT ÖSTERREICH, 1210 Wien (AT)
(72) Erfinder: HÖRIST, Gerald, A-1220 Wien (AT)
(74) Vertreter: Maier, Daniel Oliver
(86) Internationale Anmeldenummer: PCT/EP2006/063629
(87) Internationale Veröffentlichungsnummer: WO 2007/057236

(56) Entgegenhaltungen:
- US-A- 5 517 212
- PATENT ABSTRACTS OF JAPAN Bd. 018, Nr. 298 (P-1749), 7. Juni 1994 (1994-06-07) & JP 06 059641 A (KOKUSAI ELECTRIC CO LTD), 4. März 1994 (1994-03-04)
- PATENT ABSTRACTS OF JAPAN Bd. 018, Nr. 659 (P-1843), 13. Dezember 1994 (1994-12-13) & JP 06 259037 A (MITSUBISHI ELECTRIC CORP), 16. September 1994 (1994-09-16)
- FIEGENBAUM W: "D-A-Umsetzer mit geringem Linearitätsfehler" RFE RADIO FERNSEHEN ELEKTRONIK, HUSS MEDIEN GMBH, BERLIN, DE, Bd. 31, Nr. 5, Mai 1982 (1982-05), Seiten 294-298, XP002088143 ISSN: 1436-1574

## Beschreibung

Die Erfindung betrifft eine Schaltung zur Erzeugung einer veränderbaren Vorspannung für eine LCD-Anzeigeeinheit, wobei die Schaltung eingangsseitig an eine positive Gleichspannungsquelle und an ein Massepotenzial angeschlossen ist, einen Ausgangsanschluss aufweist, an den die LCD-Anzeigeeinheit anschließbar ist und ein erstes steuerbares Schaltelement umfasst, das mit einem ersten Schaltkontakt über einen ersten Widerstand an die positive Gleichspannungsquelle angeschlossen ist, wobei an den Steuerkontakt des ersten Schaltelements der Ausgang der Pulsweitenmodulations-Steuerung angeschlossen ist. Des Weiteren betrifft die Erfindung ein Verfahren zum Betreiben der Schaltung.

Viele elektronische Geräte umfassen interne Spannungserzeugungsschaltungen zur Versorgung unterschiedlicher Gerätekomponenten wie Anzeigeeinheiten, akustische Signalgeber, Speicherelemente, Zeitgeber etc. Beispielsweise benötigt ein Liquid Crystall Displays (LCD), im Folgenden LCD-Anzeigeeinheiten genannt, eine negative Vorspannung, wobei der Pegel dieser Vorspannung von der Bauart und Größe der LCD-Anzeigeeinheit abhängt. Dabei bestimmt die Vorspannung den Kontrast der LCD-Anzeigeeinheit, weshalb entsprechende Spannungserzeugungsschaltungen in der Regel Mittel zur Variierung der Vorspannung und damit zur Kontrasteinstellung umfassen.

Nach dem Stand der Technik sind unterschiedlichste Schaltungsanordnungen zur Erzeugung einer variierbaren Vorspannung bekannt. So beschreibt etwa die deutsche Patentschrift DE 10 2004 057 273 A1 eine Spannungserzeugungsschaltung mit einer Ladungspumpe zur Bereitstellung eine Vorspannung für LCD-Anzeigen.

Auch in der JP 06 059641 A ist eine Schaltung zur Erzeugung einer negativen Vorspannung für eine LCD-Anzeige beschrieben. Dabei wird in einer ersten Stufe ein PWM-Signal in eine Wechselspannung umgewandelt. In einer zweiten Stufe wird aus der Wechselspannung eine negative Spannung abgeleitet und diese in einer dritten Stufe geglättet.

In der JP 06 259037 A wird eine Vorspannung für eine LCD-Anzeige mittels eines D/A-Wandlers aus einem digitalen Signal abgeleitet, das mittels eines Mikrocontrollers zur Verfügung gestellt wird.

Aus der US-A-5 517 212 kennt man eine Schaltung zur Erzeugung einer Vorspannung für LCD-Anzeigen, bei der diese Vorspannung als Differenzspannung einer einstellbaren Spannung und einer Vergleichsspannung zur Verfügung steht. Die Vergleichsspannung entspricht dabei der Vorspannung für den maximalen Kontrast der LCD-Anzeige.

Weitere Möglichkeiten sind in einer Veröffentlichung der Fa. HANTRONIX, *Voltage Generating Circuits for LCD Contrast Control,* Application Note HANTRONIX, (09/2001), beschrieben. Darin werden Schaltungen dargestellt, die aus einer positiven Versorgungsspannung eine variierbare negative Vorspannung für eine LCD-Anzeigeeinheit ableiteten. Im einfachsten Fall handelt es sich dabei um eine Inverswandlerschaltung mit einem Potentiometer zur Justierung der Vorspannung. In diesem Fall wird der Kontrast einer LCD-Anzeigeeinheit zumeist werksseitig eingestellt und kann vom Bedienpersonal nicht mehr verändert werden. Bei Geräten, die eine Justierung mittels Potentiometer durch einen Benutzer oder ein Bedienpersonal zulassen, muss das Stellelement des Potentiometers frei zugänglich sein.

Bei einer weiteren Schaltungsvariante ist eine Inverswandlerschaltung angegeben, wobei zur Justierung der Vorspannung anstelle eines Potentiometers ein Digital-Analog-Wandler mit adjustierbarer Ausgangsspannung eingesetzt wird. Die Schaltung umfasst dabei einen Widerstand, dessen Wert die maximale Ausgangsspannung bestimmt. Justiert wird die Ausgangsspannung über den Digital-Analog-Wandler durch Vorgabe einer digitalen Größe. Insgesamt ergibt sich durch den Einsatz des Digital-Analog-Wandlers gegenüber der Lösung mit Potentiometer eine komplexere und somit teurere Schaltung.

Aufgabe der Erfindung ist es deshalb, eine einfache Schaltung zur Erzeugung einer veränderbaren Vorspannung für eine LCD-Anzeigeeinheit anzugeben.

Gelöst wird diese Aufgabe mit einer Schaltung der eingangs genannten Art, bei der
- an den Steuerkontakt des ersten Schaltelements der Ausgang einer Pulsweitenmodulations-Steuerung angeschlossen ist,
- ein zweiter Schaltkontakt des ersten Schaltelementes über einen zweiten Widerstand mit einer negativen Gleichspannungsquelle verbunden ist,
- eine Impedanzwandlerschaltung vorgesehen ist, die eingangsseitig an den zweiten Schaltkontakt des ersten Schaltelements und die negative Gleichspannungsquelle angeschlossen ist und ausgangsseitig mit dem Ausgangsanschluss verbunden ist.

Zudem wird die Aufgabe durch ein Verfahren zum Betreiben der Schaltung gelöst, wobei das erste Schaltelement mittels pulsweitenmoduliertem Steuerungssignal ein- und ausgeschaltet wird und der Wert der negativen Vorspannung durch das Verhältnis zwischen der Einschalt- und Ausschaltdauer des ersten Schaltelements bestimmt wird.

Diese Schaltung und dieses Verfahren zum Betreiben der Schaltung nutzt eine negative Gleichspannungsquelle, die innerhalb einer Gerätegesamtschaltung zur Verfügung steht, um daraus auf einfache Weise eine veränderbare negative Versorgungsspannung, beispielsweise für eine LCD-Anzeige, zu erzeugen. Durch die Impedanzwandlerschaltung wird zudem sichergestellt, dass unabhängig von der Impedanz einer angeschlossenen Verbrauchereinheit genügend Strom vorhanden ist. Die Auswirkungen der Impedanz einer angeschlossenen Verbrauchereinheit werden also minimiert.

Der Pulsweitenmodulations-Steuerung wird beispielsweise mittels eines Mikrocomputers ein Digitalsignal vorgegeben, das proportional zum Tastverhältnis des Pulsweitenmodulationssignals ist. Für einen Benutzer ist die Vorspannung am Ausgangsanschluss somit auf einfache Weise einstellbar. Die Eingabeeinheit für den Mikrocomputer kann dabei örtlich getrennt von der Schaltung zur Erzeugung der veränderbaren Vorspannung angeordnet sein.

Vorteilhafterweise ist die Schaltung so ausgeführt, dass die Impedanzwandlerschaltung ein zweites und ein drittes Schaltelement umfasst, die Steuerkontakte dieser Schaltelemente mit dem zweiten Schaltkontakt des ersten Schaltelements verbunden sind, das zweite Schaltelement mit einem ersten Schaltkontakt an das Massepotenzial und mit einem zweiten Schaltkontakt an den Ausgangsanschluss angeschaltet ist und das dritte Schaltelement mit einem ersten Schaltkontakt an den Ausgangsanschluss und mit einem zweiten Schaltkontakt an die negative Gleichspannungsquelle angeschaltet ist.
Diese Schaltungsvariante hat einen einfachen Aufbau mit wenigen Bauelementen, womit eine kostengünstige Realisierung möglich wird.

Vorteilhaft ist des Weiteren, wenn ein Kondensator vorgesehen ist, der mit einem Anschluss über einen dritten Widerstand an den Ausgang der Impedanzwandlerschaltung und mit einem zweiten Anschluss an das Massepotenzial angeschaltet ist.

Der Kondensator dient zur Glättung der Ausgangsspannung. Das ist vor allem dann günstig, wenn das pulsweitenmodulierte Steuerungssignal eine niedrige Frequenz aufweist (z.B. kleiner 20Hz). Bei LCD-Anzeigeeinheiten als Verbraucher bewirkt dies eine gleich bleibende, nicht schwankende Kontraststärke.

In einer vorteilhaften Ausprägung ist vorgesehen, dass der Ausgang der Impedanzwandlerschaltung über einen vierten Widerstand mit der negativen Gleichspannungsquelle verbunden ist. Über diesen vierten Widerstand lässt sich der Kondensator vorladen, womit eine Feintrimmung der Schaltung ermöglicht wird.

Günstigerweise sind die Schaltelemente als bipolare Transistoren ausgebildet. Diese Halbleiterschalter sind billig und zuverlässig.

Für das Verfahren zum Betreiben der Schaltung ist es vorteilhaft, wenn bei eingeschaltetem ersten Schaltelement das zweite Schaltelement eingeschaltet und das dritte Schaltelement ausgeschaltet wird und dass bei ausgeschaltetem ersten Schaltelement das zweite Schaltelement ausgeschaltet und das dritte Schaltelement eingeschaltet wird. Das erste und dritte Schaltelement können dann baugleich und das zweite Schaltelement mit anderer Polarität ausgebildet sein, damit das zweite und das dritte Schaltelement als Impedanzwandler arbeiten.

Die Erfindung wird nachfolgend in beispielhafter Weise unter Bezugnahme auf die beigefügten Figuren erläutert. Es zeigen in schematischer Darstellung:
- Fig. 1: Grundschaltung zur Erzeugung einer Vorspannung
- Fig. 2: Erweiterte Grundschaltung mit Kondensator

In Figur 1 ist ein erfindungsgemäßes Beispiel für eine Grundschaltung zu Erzeugung einer variierbaren Vorspannung dargestellt. Dabei handelt es sich um einen digitalen Inverter mit Pegelschieber. Die Schaltung ist mit einem ersten Anschluss an eine positive Gleichspannungsquelle U+ (z.B. +5V) angeschlossen. Ein weiterer Anschluss ist mit einer negativen Gleichspannungsquelle U- (z.B. -4V) verbunden. Die beiden Anschlüsse sind über ein erstes Schaltelement S1 so miteinander verbunden, dass zwischen erstem Schaltelement S1 und positiver Gleichspannungsquelle U+ ein erster Widerstand R1 und zwischen erstem Schaltelement S1 und negativer Gleichspannungsquelle U- ein zweiter Widerstand R2 angeordnet ist. Das erste Schaltelement S1 ist dabei günstigerweise als bipolarer PNP-Transistor ausgebildet, wobei der Emitter über den ersten Widerstand R1 mit der positiven Gleichspannungsquelle U+ und der Kollektor über den zweiten Widerstand R2 mit der negativen Gleichspannungsquelle U- verbunden ist.

Die beiden Widerstände bilden somit einen Spannungsteiler, wobei sich das Verhältnis zwischen erstem und zweitem Widerstand R1, R2 auf den Stromfluss auswirkt. Der zweite Widerstand R2 ist vorteilhafterweise um den Faktor 0,5 höher als der erste Widerstand R1.

Der Steuerkontakt des ersten Schaltelements S1 ist an den Ausgang einer Pulsweitenmodulations-Steuerung PWM angeschlossen. Durch ein sich änderndes Pulsweitenmodulationssignal wird das Verhältnis zwischen Ein- und Ausschaltzeit des ersten Schaltelement S1 variiert.

Der Kollektor des ersten Schaltelements S1 ist über eine Impedanzwandlerschaltung mit dem Ausgangsanschluss U_{LCD} verbunden. Die negative Vorspannung am Ausgangsanschluss U_{LCD} ist dann mittels Pulsweitenmodulations-Steuerung PWM veränderbar, so dass beispielsweise der Kontrast einer am Ausgangsanschluss U_{LCD} angeschlossenen LCD-Anzeigeeinheit variiert werden kann. Die Vorspannung am Ausgangsanschluss U_{LCD} ist dabei proportional zum Tastverhältnis des Pulsweitenmodulationssignals. Somit kann ein Benutzer mittels einer Steuerung über ein Digitalsignal, programmierbar über einen Mikrocomputer, den Kontrast einer LCD-Anzeigeinheit den Anforderungen gemäß (z.B. bei schlechten Lichtverhältnisse oder Spiegelungen) einstellen und gegebenenfalls fernsteuern.

So kann dem Mikrocomputer beispielsweise über ein geeignetes Interface mit geeigneter Übertragungseinrichtungen (z.B. Netzwerkverbindung) ein Wert aus einer vorgegebenen Skala (z.B. 0 für minimalen Kontrast und 7 für maximalen Kontrast) übermittelt werden. Dieser Wert wird mittels Mikrocomputer in ein Pulsweitenmodulationssignal umgewandelt. Die Umwandlung erfolgt zum Beispiel mittels eines rückgekoppelten sogenannten 3-bit-Addierers, wobei das Carry-Signal am Ausgang der auf diese Weise gebildeten Pulsweitenmodulations-Steuerung PWM anliegt.

Die Impedanzwandlerschaltung umfasst beispielsweise ein als NPN-Transistor ausgebildetes zweites Schaltelement S2 und ein als PNP-Transistor ausgebildetes drittes Schaltelement S3. Dabei sind beide Basisanschlüsse an den Kollektor des ersten Schaltelements S1 angeschaltet. Die Emitter des zweiten und dritten Schaltelements S2 und S3 sind miteinander verbunden, wobei diese Emitterverbindung wiederum mit dem Ausgangsanschluss U_{LCD} verbunden ist. Der Kollektor des zweiten Schaltelements S2 ist beispielsweise an ein Massepotenzial M und der Kollektor des dritten Schaltelements S3 an die negative Gleichspannungsquelle U- angeschaltet. Der Kollektor des zweiten Schaltelements S2 muss nicht an ein Massepotenzial M angeschlossen sein, sondern es kann auch eine negative oder positive Spannung anliegen, je nachdem, welche Ausgangsspannungen erreichte werden sollen.

Die Schaltung bewirkt, dass das von einem Mikrocomputer generierte digitale Pulsweitenmodulationssignal mit einem oberen Pegel (High) gleich beispielsweise 5V und einem unteren Pegel (Low) gleich beispielsweise 0V in ein digitales Signal am Ausgangsanschluss U_{LCD} mit einem oberen Pegel (High) ungefähr gleich 0V und einem unteren Pegel (Low) gleich dem Wert der negativen Gleichspannungsquelle U- abzüglich der Basis-Emitter-Spannung des dritten Schaltelements S3 umgewandelt wird.

Dabei muss die Spannung der positiven Gleichspannungsquelle U+ so gewählt werden, dass der obere Pegel (High) des Pulsweitenmodulationssignals das erste Schaltelement S1 zum Sperren bringt. Beträgt der obere Pegel (High) des Pulsweitenmodulationssignals beispielsweise 5V, dann muss auch die Spannung der positiven Gleichspannungsquelle ungefähr gleich 5V sein. Somit sperrt das Schaltelement S1, wenn das Pulsweitenmodulationssignal den oberen Pegel (High) erreicht.

In Figur 2 ist eine Schaltungsvariante dargestellt, die weitere Anpassungen an die Gleichspannungsquellen U+ und U-sowie die Pulsweitenmodulations-Steuerung PWM erlaubt. Dazu ist ein Kondensator C zwischen der Emitterverbindung des zweiten und dritten Schaltelements S2, S3 und dem Ausgangsanschluss U_{LCD} gegen das Massepotenzial angeschlossen. Zur Begrenzung des Lade- und Entladestromes des Kondensators C ist zwischen Kondensator C und der Emitterverbindung ein dritter Widerstand R3 angeordnet.

Der Kondensator C glättet die ansonsten im Takt des Pulsweitenmodulationssignals schwankende Spannung am Ausgangsanschluss U_{LCD}. Die Kapazität dieses Kondensators C ist abhängig von der Taktfrequenz der Pulsweitenmodulations-Steuerung PWM und den Anforderungen einer angeschlossenen Verbrauchereinheit. Bei Taktfrequenzen über beispielsweise 60Hz können LCD-Anzeigegeräte auch ohne diesen Kondensator C versorgt werden, ohne dass ein Betrachter ein Flimmern der Anzeige wahrnimmt. Eine Kontrastschwankung kann ohne den Kondensator C auch durch eine Schwebung hervorgerufen werden, die durch die Differenzfrequenz zwischen der Pulsweitenmodulations-Schaltfrequenz und einer Betriebsfrequenz einer angeschlossenen Verbrauchereinheit (z.B. LDC-Anzeigeeinheit) entstehen kann.

Optional ist die Verbindung zwischen drittem Widerstand R3 und Kondensator C über einen vierten Widerstand R4 mit der negativen Gleichspannungsquelle U- verbunden. Diese zusätzliche Anordnung dient zur Feintrimmung der Schaltung und zur Voraufladung des Kondensators C.

### Die Schaltung hat folgende beispielhafte Funktionsweise:

Das Pulsweitenmodulationssignal ist als Rechtecksignal zwischen dem Massepotenzial M als unterem Pegel (Low) und dem Spannungswert der positiven Gleichspannungsquelle U+ als oberen Pegel (High) ausgebildet. Bei konstanter Taktfrequenz bestimmt das Tastverhältnis die Ein- und Ausschaltzeit des ersten Schaltelements S1 während einer Periodendauer.

Während das Pulsweitenmodulationssignal den unteren Pegel (Low) annimmt, leitet das als PNP-Transistor ausgebildete erste Schaltelement S1. Am Kollektor des ersten Schaltelements S1 stellt sich eine Spannung ein, die durch den aus dem ersten und zweiten Widerstand R1 und R2 gebildeten Spannungsteiler bestimmt ist. Die Schaltelemente S2 und S3 arbeiten als Emitterfolgern, wobei das als NPN-Transitor ausgebildete zweite Schaltelement S2 leitet und das als PNP-Transistor ausgebildete dritte Schaltelement S3 sperrt. Der Kondensator C wird über den dritten Widerstand R3 entladen.

Nimmt das Pulsweitenmodulationssignal den oberen Pegel (High) an, dann sperrt das erste Schaltelement S1. Am Kollektor des ersten Schaltelements S1 liegt dann ungefähr die Spannung der negativen Gleichspannungsquelle U- an. Das zweite. Schaltelement S2 sperrt und das dritte Schaltelement S3 leitet. Dadurch wird der Kondensator C über den dritten Widerstand R3 geladen. Am Ende dieses Zyklus nimmt das Pulsweitenmodulationssignal wieder den unteren Pegel (Low) an und es beginnt der nächste Zyklus.

## Patentansprüche

1. Schaltung zur Erzeugung einer veränderbaren Vorspannung für eine LCD-Anzeigeeinheit, wobei die Schaltung
- eingangsseitig an eine positive Gleichspannungsquelle (U+), an ein Massepotenzial (M) und einen Ausgang einer Pulsweitenmodulations-Steuerung (PWM) angeschlossen ist,
- einen Ausgangsanschluss (U_{LCD}) aufweist, an den die LCD-Anzeigeeinheit anschließbar ist,
- ein erstes steuerbares Schaltelement (S1) umfasst, das mit einem ersten Schaltkontakt über einen ersten Widerstand (R1) an die positive Gleichspannungsquelle (U+) angeschlossen ist,
- wobei an den Steuerkontakt des ersten Schaltelements (S1) der Ausgang der Pulsweitenmodulations-Steuerung (PWM) angeschlossen ist,
**dadurch gekennzeichnet, dass**
- ein zweiter Schaltkontakt des ersten Schaltelementes (S1) über einen zweiten Widerstand (R2) mit einer negativen Gleichspannungsquelle (U-) verbunden ist,
- eine Impedanzwandlerschaltung vorgesehen ist, die eingangsseitig an den zweiten Schaltkontakt des ersten Schaltelements (S1) und die negative Gleichspannungsquelle (U-) angeschlossen ist und ausgangsseitig mit dem Ausgangsanschluss (U_{LCD}) verbunden ist.

2. Schaltung nach Anspruch 1, **dadurch gekennzeichnet, dass**
- die Impedanzwandlerschaltung ein zweites und ein drittes Schaltelement (S2, S3) umfasst,
- die Steuerkontakte dieser Schaltelemente (S2, S3) mit dem zweiten Schaltkontakt des ersten Schaltelements (S1) verbunden sind,
- das zweite Schaltelement (S2) mit einem ersten Schaltkontakt an das Massepotenzial (M) und mit einem zweiten Schaltkontakt an den Ausgangsanschluss (U_{LCD}) angeschaltet ist,
- das dritte Schaltelement (S3) mit einem ersten Schaltkontakt an den Ausgangsanschluss (U_{LCD}) und mit einem zweiten Schaltkontakt an die negative Gleichspannungsquelle (U-) angeschaltet ist.

3. Schaltung nach einem der Ansprüche 1 oder 2, **dadurch gekennzeichnet, dass** ein Kondensator (C) vorgesehen ist, der mit einem Anschluss über einen dritten Widerstand (R3) an den Ausgang der Impedanzwandlerschaltung und mit einem zweiten Anschluss an das Massepotenzial (M) angeschaltet ist.

4. Schaltung nach Anspruch 3, **dadurch gekennzeichnet, dass** der Ausgang der Impedanzwandlerschaltung über einen vierten Widerstand (R4) mit der negativen Gleichspannungsquelle (U-) verbunden ist.

5. Schaltung nach einem der Ansprüche 1 bis 4, **dadurch gekennzeichnet, dass** die Schaltelemente (S1, S2, S3) als bipolare Transistoren ausgebildet sind.

6. Verfahren zum Betreiben einer Schaltung nach einem der Ansprüche 1 bis 5, wobei das erste Schaltelement (S1) mittels pulsweitenmoduliertem Steuerungssignal ein- und ausgeschaltet wird, **dadurch gekennzeichnet, dass** der Wert der negativen Vorspannung durch das Verhältnis zwischen der Einschalt- und Ausschaltdauer des ersten Schaltelements (S1) bestimmt wird.

7. Verfahren nach Anspruch 6, **dadurch gekennzeichnet, dass** bei eingeschaltetem ersten Schaltelement (S1) das zweite Schaltelement (S2) eingeschaltet und das dritte Schaltelement (3) ausgeschaltet wird und dass bei ausgeschaltetem ersten Schaltelement (S1) das zweite Schaltelement (S2) ausgeschaltet und das dritte Schaltelement (S3) eingeschaltet wird.

## Claims

1. Circuit for generating a variable bias voltage for an LCD display unit, wherein the circuit
- is connected on the input side to a positive direct voltage source (U+), to a frame potential (M) and an output of a pulse width modulation controller (PWM),
- has an output terminal (U_{LCD}) to which the LCD display unit can be connected,
- includes a first controllable switching element (S1) which is connected using a first switching contact via a first resistor (R1) to the positive direct voltage source (U+),
- the output of the pulse width modulation controller (PMW) being connected to the control contact of the first switching element (S1),
**characterised in that**
- a second switching contact of the first switching element (S1) is linked via a second resistor (R2) to a negative direct voltage source (U-),
- an impedance transformer circuit is provided which on the input side is connected to the second switching contact of the first switching element (S1) and the negative direct voltage source (U-) and on the output side is linked to the output terminal (U_{LCD}).

2. Circuit according to claim 1, **characterised in that**
- the impedance transformer circuit includes a second and a third switching element (S2, S3),
- the control contacts of these switching elements (S2, S3) are linked to the second switching contact of the first switching element (S1),
- the second switching element (S2) is connected using a first switching contact to the frame potential (M) and using a second switching contact to the output terminal (U_{LCD}),
- the third switching element (S3) is connected using a first switching contact to the output terminal (U_{LCD}) and using a second switching contact to the negative direct voltage source (U-).

3. Circuit according to one of claims 1 or 2, **characterised in that** a capacitor (C) is provided, which is connected using a terminal via a third resistor (R3) to the output of the impedance transformer circuit and using a second terminal to the frame potential (M).

4. Circuit according to claim 3, **characterised in that** the output of the impedance transformer circuit is linked via a fourth resistor (R4) to the negative direct voltage source (U-).

5. Circuit according to one of claims 1 to 4, **characterised in that** the switching elements (S1, S2, S3) are embodied as bipolar transistors.

6. Method for operating a circuit according to one of claims 1 to 5, the first switching element (S1) being activated and deactivated by means of a pulse width modulated control signal, **characterised in that** the value of the negative bias voltage is determined by the ratio between the ON time and the OFF time of the first switching element (S1).

7. Method according to claim 6, **characterised in that** when a first switching element (S1) is activated the second switching element (S2) is activated and the third switching element (3) is deactivated and that when a first switching element (S1) is deactivated the second switching element (S2) is deactivated and the third switching element (S3) is activated.

## Revendications

1. Circuit de production d'une polarisation variable pour un dispositif d'affichage LCD, dans lequel le circuit
- est raccordé, côté entrée, à une source ( U+ ) de tension continue positive, à un potentiel (M) de masse et à une sortie d'une commande (PWM) à modulation en largeur d'impulsion,
- a une borne ( U_{LCD} ) de sortie, à laquelle l'unité d'affichage LCD peut être raccordée,
- comprend un premier élément ( S1 ) de commutation, qui peut être commandé et qui est raccordé par un premier contact de commutation à la source ( U+ ) de tension continue positive, par l'intermédiaire d'une première résistance ( R1 ),
- dans lequel la sortie de la commande ( PWM ) à modulation en largeur d'impulsion est raccordée au contact de commande du premier élément ( S1 ) de commutation,
**caractérisé en ce que**
- un deuxième contact de commutation du premier élément ( S1 ) de commutation est relié à une source ( U- ) de tension continue négative, par l'intermédiaire d'une deuxième résistance ( R2 ),
- il est prévu un circuit de convertisseur d'impédance, qui, côté entrée, est raccordé au deuxième contact de commutation du premier élément ( S1 ) de commutation et à la source ( U- ) de tension continue négative et, côté sortie, est relié à la borne ( U_{LCD} ) de sortie.

2. Circuit suivant la revendication 1, **caractérisé en ce que**
- le circuit de convertisseur d'impédance comprend un deuxième et un troisième éléments ( S2, S3 ) de commutation,
- les contacts de commande de ces éléments ( S2, S3 ) de commutation sont reliés au deuxième contact de commutation du premier élément ( S1 ) de commutation,
- le deuxième élément ( S2 ) de commutation est raccordé par un premier contact de commutation au potentiel ( M ) de masse et par un deuxième contact de commutation à la borne ( U_{LCD} ) de sortie,
- le troisième élément ( S3 ) de commutation est raccordé par un premier contact de commutation à la borne ( U_{LCD} ) de sortie et par un deuxième contact de commutation à la source ( U- ) de tension continue négative.

3. Circuit suivant l'une des revendications 1 ou 2, **caractérisé en ce qu'**il est prévu un condensateur ( C ), qui est raccordé par une borne à la sortie du circuit de convertisseur d'impédance par l'intermédiaire d'une troisième résistance ( R3 ) et par une deuxième borne au potentiel ( M ) de masse.

4. Circuit suivant la revendication 3, **caractérisé en ce que** la sortie du circuit de convertisseur d'impédance est reliée à la source ( U- ) de tension continue négative par l'intermédiaire d'une quatrième résistance ( R4 ).

5. Circuit suivant l'une des revendications 1 à 4,
**caractérisé en ce que** les éléments ( S1, S2, S3 ) de commutation sont constitués sous la forme de transistors bipolaires.

6. Procédé pour faire fonctionner un circuit suivant l'une des revendications 1 à 5, dans lequel le premier élément ( S1 ) de commutation est fermé et ouvert au moyen d'un signal de commande à modulation en largeur d'impulsion, **caractérisé en ce que** l'on détermine la valeur de la polarisation négative par le rapport entre la durée de fermeture et la durée d'ouverture du premier élément ( S1 ) de commutation.

7. Procédé suivant la revendication 6, **caractérisé en ce que**, lorsque le premier élément ( S1 ) de commutation est fermé, on ferme le deuxième élément ( S2 ) de commutation et on ouvre le troisième élément ( S3 ) de commutation et **en ce que**, lorsque le premier élément ( S1 ) de commutation est ouvert, on ouvre le deuxième élément ( S2 ) de commutation et on ferme le troisième élément ( S3 ) de commutation.
